# EUROPÄISCHE PATENTSCHRIFT

(11) **EP 3 354 824 B1**
(45) Veröffentlichungstag und Bekanntmachung des Hinweises auf die Patenterteilung: **17.03.2021**
(21) Anmeldenummer: 17153467.0
(22) Anmeldetag: 27.01.2017
(51) Int. Cl.: E05B 17/00, E05B 1/00, E05C 3/04, E05B 63/00

(54) **ROLLENZUNGE**
ROLLER TONGUE
GALET A SUPPORT

(43) Veröffentlichungstag der Anmeldung: 01.08.2018
(73) Patentinhaber: EMKA Beschlagteile GmbH & Co. KG, 42551 Velbert (DE)
(72) Erfinder: Jung, Roman, 47167 Duisburg (DE)
(74) Vertreter: Feder Walter Ebert

(56) Entgegenhaltungen:
- DE-U1-202007 014 082
- JP-A- 2015 172 280
- US-A1- 2009 127 874
- US-A1- 2013 099 509
- US-B1- 7 398 664

## Beschreibung

Die vorliegende Erfindung betrifft eine Rollenzunge für ein Verschlusssystem, mit einer Achse, die an dem Verschlusssystem befestigbar ist, und mit einer auf der Achse drehbar gelagerten Rolle. Die Erfindung betrifft ferner ein Verschlusssystem mit einer solchen Rollenzunge.

Rollenzungen kommen insbesondere bei Verschlusssystemen für Isolationstüren zum Einsatz, die klimatisierte Anlageninnenräume wie beispielsweise von Gehäusen der Klima-, Lüftungs- und Heizungstechnik verschließen. Die Rollenzunge ist dabei so an dem Verschlusssystem angebracht, dass die Rollenzunge in einer Schließstellung der Verschlusssystems eine Türzarge oder Türrahmen hintergreift. Bei einer nach innen öffnenden Tür ist die Rollenzunge daher auf der Außenseite der Tür an dem Verschlusssystem angebracht, während bei einer nach außen öffnenden Tür die Rollenzunge auf der Innenseite der Tür an dem Verschlusssystem angebracht ist. Aufgrund der Drehlagerung der Rolle ist nur eine geringe Reibung zu überwinden, wenn die Rolle beim Öffnungs- beziehungsweise Schließvorgang über die Türzarge abrollt. Da beim Öffnen beziehungsweise Schließen fast keine Reibung zwischen der Rolle und der Türzarge entsteht, wird auch die Oberfläche der Türzarge nicht verkratzt.

Bei klimatisierten Räumen ist es jedoch wünschenswert, dass der Spalt zwischen Türflügel und Türzarge zur hinreichenden Komprimierung einer in dem Spalt angeordneten Abdichtung einen vorbestimmten Abstand aufweist. Dieser Abstand kann beispielsweise je nach Fertigungstoleranzen der Anlagen und/oder dem Aufbauort variieren, so dass es wünschenswert ist, dass die Rollenzunge mit unterschiedlichem Abstand zu dem Türblatt feststellbar ist. Hierzu ist beispielsweise bekannt, dass die Achse der Rollenzunge an einem Befestigungselement angebracht ist, an welchem die Rollenzunge linear verschiebbar und in unterschiedlichen Abständen festlegbar ist.

Aus US 2009/127874 A1 ist eine Rollenzunge mit den Merkmalen des Oberbegriffs des Anspruchs 1 bekannt. Die Rollenzunge weist einen die Rolle drehbar lagernden Lagerabschnitt und einen Befestigungsabschnitt auf. Der Befestigungsabschnitt ist so versetzt zu dem Lagerabschnitt angeordnet, dass die gesamte Rollenzunge in unterschiedlichen Ausrichtungen an einem Griff eines Verschlusssystems befestigt werden kann, um den Abstand der Rolle zu einer Oberfläche einer Tür einzustellen. Um den Abstand der Rolle zu der Oberfläche der Tür zu ändern, muss eine Schraube gelöst werden, die Ausrichtung der gesamte Rollenzunge geändert werden und die Schraube wieder angezogen werden.

Aufgabe der vorliegenden Erfindung ist es daher, eine Alternative zu der bekannten Rollenzungen anzugeben, mit welcher der Abstand zwischen Rolle und Türoberfläche einfach einstellbar ist.

Gelöst wird die Aufgabe durch eine Rollenzunge mit den Merkmalen des unabhängigen Anspruchs. Vorteilhafte Weiterbildungen der Rollenzunge sind in den abhängigen Ansprüchen und in der Beschreibung angegeben, wobei einzelne Merkmale der vorteilhaften Weiterbildungen in technologisch sinnvoller Weise beliebig miteinander kombinierbar sind.

Gelöst wird die Aufgabe insbesondere durch eine Rollenzunge mit den eingangs genannten Merkmalen, bei der die Achse mehrteilig ausgeführt ist und einen Stift sowie ein insbesondere zylinderförmiges Adapterelement umfasst, wobei das Adapterelement eine insbesondere sich axial erstreckende und exzentrisch in dem Adapterelement angeordnete Aufnahme für den Stift umfasst und in unterschiedlichen Ausrichtungen auf dem Stift festlegbar ist.

Die Erfindung sieht in ihrem Grundgedanken insbesondere vor, dass die (virtuelle) Drehachse der insbesondere unmittelbar auf dem Adapterelement drehbar gelagerten Rolle zu dem Stift parallel versetzt ist, wobei das den Stift in der Aufnahme aufnehmende Adapterelement in unterschiedlichen Drehstellungen zu dem Stift festlegbar ist, so dass der Abstand der Rolle zu einer Türoberfläche in Abhängigkeit der Drehstellung des Adapterelements zum Stift veränderbar ist.

Die Achse kann prinzipiell neben dem Adapterelement und dem Stift weitere Bauteile umfassen, es ist aber bevorzugt, dass die Achse ausschließlich den Stift und das Adapterelement umfasst. Das Adapterelement weist insbesondere in dem Bereich, in dem die Rolle drehbar auf dem Adapterelement gelagert ist, eine zylinderförmige Oberfläche auf. Es ist jedoch nicht erforderlich, dass die Oberfläche in diesem Bereich durchgängig ausgebildet ist. Die sich insbesondere axial zu diesem zylinderförmigen Abschnitt erstreckende Aufnahme ist exzentrisch zu der Symmetrieachse des im Wesentlichen zylinderförmigen Oberflächenabschnitts angeordnet. Die Aufnahme ist also radial versetzt zu der Symmetrieachse des Adapterelements angeordnet.

Die Form der Aufnahme ist komplementär zu der Form des Stiftes. Der Stift und somit auch die Aufnahme können beispielsweise im Querschnitt mehreckig oder rund sein. Für eine stufenlose Ausrichtung des Adapterelements auf dem Stift ist der Querschnitt des Stiftes und der Aufnahme kreisrund. Prinzipiell ist es aber auch möglich, dass der Stift und die Aufnahme einen mehreckigen Querschnitt aufweisen, so dass das Adapterelement in diskreten Ausrichtung auf den Stift aufsteckbar ist. Es sind zudem geeignete Mittel ausgebildet, mit denen das Adapterelement auf dem Stift fixierbar ist.

Insbesondere bei einer im Querschnitt kreisrunden Ausbildung des Stifts ist das Adapterelement mittels eines Befestigungselements an dem Stift festlegbar, welches eine Relativdrehung des Adapterelements zu dem Stift verhindert. Das bevorzugt als Schraube ausgebildete Befestigungselement greift bevorzugt durch ein Loch an der Stirnseite des Adapterelements in eine insbesondere als Innengewinde ausgebildete Aussparung in der Stirnseite des Stiftes ein. Das insbesondere als Schraube ausgebildete Befestigungsmittel kann neben der Drehbewegung auch eine Axialbewegung des Adapterelements verhindern.

Insbesondere bei einer im Querschnitt mehreckigen Ausbildung des Stifts ist das Adapterelement mittels eines Befestigungselements an dem Stift festlegbar, welches insbesondere ausschließlich eine Axialbewegung des Adapterelements auf dem Stift begrenzt. Das Befestigungselement ist beispielsweise ein Spannring, der in einer in dem Stift ausgebildeten Nut angeordnet ist und der nach dem Aufschieben des Adapterelements auf den Stift angebracht wird.

Das Befestigungselement ist insbesondere an der freien Seite der Rollenzunge angeordnet, also an der Seite, die der Befestigung der Rollenzunge an dem Verschlusssystem gegenüberliegt, so dass das das Adapterelement auch nach Montage an dem Verschlusssystem und sogar nach der Montage des Verschlusssystems an einer Tür einfach zugänglich ist. Somit kann der Abstand zwischen der Rolle und der Türoberfläche auch nachträglich leicht geändert werden.

Eine eigenständige Erfindung wird auch unabhängig von der mehrteiligen Ausführung der Achse darin gesehen, dass die Rolle insbesondere unmittelbar auf der Achse beziehungsweise dem Adapterelement drehbar gelagert ist, und mittels eines radial auslenkbaren Schnappelements an der Achse beziehungsweise an dem Adapterelement gegen eine Axialbewegung gesichert ist. Bevorzugt ist das Schnappelement als ein Haken an dem Adapterelement ausgebildet, welcher radial nach innen in die Aufnahme auslenkbar ist. Durch die Ausbildung eines Schnappelements kann die Rolle einfach auf das Adapterelement beziehungsweise die Achse aufgeschoben werden, wobei beim Aufschieben das Schnappelement radial nach innen ausgelenkt wird. In der aufgeschobenen Stellung schnappt das Element aufgrund seiner Vorspannung zurück und hintergreift mit einem Anschlag die Rolle, so dass diese nicht ohne manuelle Auslenkung des Schnappelements von dem Adapterelement beziehungsweise der Achse abgenommen werden kann. Nach dem Aufschieben des Adapterelements auf den Stift kann das Schnappelement nicht mehr in die Aufnahme ausgelenkt werden, da diese von dem Stift belegt ist. Das Schnappelement ist somit fixiert.

Bevorzugt ist die Rolle insbesondere unmittelbar auf dem Adapterelement drehbar gelagert, wobei das Adapterelement mehrere in Umfangsrichtung verlaufende Aussparungen aufweist. Die Aussparungen verlaufen insbesondere nur über einen Teil des Umfangs. Alternativ könnte das Adapterelement auch anders orientierte Aussparungen aufweisen. Durch die Aussparungen wird die Größe der Oberfläche verringert, an der die Rolle an dem Adapterelement aufliegt, so dass die Reibung verringert ist.

Gemäß einem weiteren Aspekt der Erfindung wird ein Verschlusssystem für eine Isolationstür vorgeschlagen, mit einer um eine Betätigungsachse drehbaren Betätigung, wobei an einem Element des Verschlusssystems eine erfindungsgemäße Rollenzunge so befestigt ist, dass der Stift der Rollenzunge quer zu der Betätigungsachse ausgerichtet ist und durch die Betätigung um die Betätigungsachse zwischen einer Öffnungsstellung und einer Schließstellung verschwenkbar ist. Die Isolationstür wird insbesondere zum Verschließen eines klimatisierten Raumes, wie beispielsweise eines Gehäuses der Klima-, Lüftungs- und/oder Heizungstechnik verwendet, wobei zwischen der Isolationstür und einer Türzarge eine Dichtung angeordnet ist. Die Rollenzunge ist nun so an dem Verschlusssystem angeordnet, dass die Rollenzunge in der Schließstellung des Verschlusssystems eine Türzarge oder einen Rahmen hintergreift, wodurch die Isolationstür verschlossen ist. Durch eine Überführung der Betätigung in ihre Öffnungsstellung, während welcher die Rolle über die Türzarge beziehungsweise den Rahmen abrollt, wird die Rollenzunge in solche Ausrichtungen gebracht, in welcher die Isolationstür geöffnet werden kann.

In einer Ausführungsform weist die Betätigung einen Griff auf und der Stift der Rollenzunge ist unmittelbar an dem Griff befestigt. Diese Anordnung ist insbesondere bevorzugt, wenn die Isolationstür nach innen geöffnet wird und der Griff auf der Außenseite der Isolationstür angeordnet ist.

Alternativ kann auch vorgesehen sein, dass eine mit der Betätigung gekoppelte Betätigungswelle im montierten Zustand auf einer Türrückseite anordenbar ist und die Rollenzunge an der Betätigungswelle befestigt ist. Diese Ausführungsform ist bevorzugt, wenn die Isolationstür nach außen öffnet.

Die Erfindung sowie das technische Umfeld werden im Folgenden anhand der Figuren beispielhaft erläutert. Es zeigen schematisch
- Fig. 1:: eine Betätigung mit einer Rollenzunge,
- Fig. 2:: eine Explosionsansicht,
- Fig. 3:: eine Schnittdarstellung durch die Rollenzunge.

Figur 1 zeigt Elemente eines Verschlusssystems für eine Isolationstür, welches eine einen Griff aufweisende Betätigung 11 umfasst. Die Betätigung 11 ist mit einer nicht dargestellten Betätigungswelle gekoppelt, wobei die Betätigung 11 zum Öffnen und Schließen des Verschlusssystems um eine Betätigungsachse drehbar ist.

An der Betätigung 11 ist eine Rollenzunge 1 angebracht. Die in Explosionsansicht in Figur 2 dargestellte Rollenzunge 1 umfasst einen Stift 3 und ein mit einer Aufnahme 5 auf den Stift 3 aufschiebbares Adapterelement 4. Auf dem Adapterelement 4 ist eine Rolle 2 drehbar gelagert.

Die Aufnahme 5 ist exzentrisch zu einem zylinderförmigen Abschnitt des Adapterelements 4 angeordnet, auf welchem die Rolle 2 drehbar gelagert ist. Das Adapterelement 4 kann mittels eines als Schraube ausgebildeten Befestigungselements 6 in unterschiedlichen Drehstellungen auf dem Stift 3 festgelegt werden. Das Befestigungselement 6 greift hierzu durch ein Loch 7 in einer Stirnseite des Adapterelements 4 hindurch in eine als Innengewinde ausgebildete Aussparung 8 an einer entsprechenden Stirnseite des Stiftes 3 ein (siehe Fig. 3). In Abhängigkeit der Ausrichtung des Adapterelements 4 zu dem Stift 3 weist die auf dem Adapterelement 4 drehbar gelagerte Rolle 2 also unterschiedliche Abstände zu einer Türoberfläche auf.

Zur Reduzierung der Reibung zwischen der Rolle 2 und dem Adapterelement 4 weist das Adapterelement 4 mehrere Ausnehmungen 10 auf.

Das Adapterelement 4 weist zudem ein Schnappelement 9 auf, welches elastisch in die Aufnahme 5 hinein auslenkbar ist. Aufgrund der Anlaufschräge an dem Schnappelement 9 wird dieses beim Aufschieben der Rolle 2 auf das Adapterelement 4 ausgelenkt und schnappt nach Erreichen der Montagesposition zurück, wobei das Schnappelement 9 in der zurückgefederten Position die Rolle 2 an einem Herunterschieben von dem Adapterelement 4 hindert, sodass dieses nicht unbeabsichtigt verloren gehen kann. Andererseits ist ein einfacher Austausch möglich, da zum Herunternehmen der Rolle 2 von dem Adapterelement 4 das Schnappelement 9 manuell ausgelenkt werden kann.

Das Verschlusssystem ist insbesondere an einer Isolationstür so angebracht, dass in einer Schließstellung eine Türzarge oder Türrahmen von der Rollenzunge 1 hintergriffen wird. Während des Öffnungs- beziehungsweise Schließvorgangs rollt die Rolle 2 über die Oberfläche der Türzarge, sodass nur ein geringer Widerstand gegeben ist. In einer Öffnungsstellung ist der Hintergriff gelöst, sodass die Isolationstür geöffnet werden kann. Mit der Rollenzunge 1 kann der Abstand der Rolle 2 zu der Türoberfläche einfach auch nachträglich geändert werden.

### Bezugszeichenliste

- 1: Rollenzunge
- 2: Rolle
- 3: Stift
- 4: Adapterelement
- 5: Aufnahme
- 6: Befestigungselement
- 7: Loch
- 8: Aussparung
- 9: Schnappelement
- 10: Ausnehmung
- 11: Betätigung

## Patentansprüche

1. Rollenzunge (1) für ein Verschlusssystem, mit einer Achse, die an dem Verschlusssystem befestigbar ist, und mit einer auf der Achse drehbar gelagerten Rolle (2), **dadurch gekennzeichnet, dass** die Achse mehrteilig ausgeführt ist und einen Stift (3) sowie ein Adapterelement (4) umfasst, wobei das Adapterelement (4) eine exzentrisch in dem Adapterelement (4) angeordnete Aufnahme (5) für den Stift (3) umfasst und wobei das Adapterelement (4) in unterschiedlichen Ausrichtungen auf dem Stift (3) festlegbar ist.

2. Rollenzunge (1) nach Anspruch 1, wobei das Adapterelement (4) mittels eines Befestigungselements (6) an dem Stift (3) festlegbar ist, welches eine Relativdrehung des Adapterelements (4) zu dem Stift (3) verhindert.

3. Rollenzunge nach Anspruch 1 oder 2, wobei das Adapterelement (4) mittels eines Befestigungselements (6) an dem Stift (3) festlegbar ist, welches eine Axialbewegung des Adapterelements (4) auf dem Stift (3) begrenzt.

4. Rollenzunge (1) nach einem der vorhergehenden Ansprüche, wobei die Rolle (2) auf dem Adapterelement (4) drehbar gelagert ist und mittels eines radial auslenkbaren Schnappelements (9) an dem Adapterelement (4) gegen eine Axialbewegung gesichert ist.

5. Rollenzunge (1) nach einem der vorhergehenden Ansprüche, wobei die Rolle (2) auf dem Adapterelement (4) drehbar gelagert ist und das Adapterelement (4) mehrere in Umfangsrichtung verlaufende Ausnehmungen (10) aufweist.

6. Verschlusssystem für eine Isolationstür, mit einer um eine Betätigungsachse drehbaren Betätigung (11), wobei an einem Element des Verschlusssystems eine Rollenzunge (1) nach einem der vorhergehenden Ansprüche so befestigt ist, dass der Stift (3) quer zu der Betätigungsachse ausgerichtet ist und durch die Betätigung (11) um die Betätigungsachse zwischen einer Öffnungsstellung und einer Schließstellung verschwenkbar ist.

7. Verschlusssystem nach Anspruch 6, wobei die Betätigung (11) als Griff ausgebildet ist und der Stift (3) der Rollenzunge (1) unmittelbar an dem Griff befestigt ist.

8. Verschlusssystem nach Anspruch 6, wobei eine mit der Betätigung (11) gekoppelte Betätigungswelle im montierten Zustand auf einer Türrückseite anordenbar ist und die Rollenzunge (1) an der Betätigungswelle befestigt ist.

## Claims

1. Roller tongue (1) for a locking system, having a spindle, which can be fastened on the locking system, and having a roller (2), which is mounted in a rotatable manner on the spindle, **characterized in that** the spindle is formed in a number of parts and comprises a pin (3) and an adapter element (4), wherein the adapter element (4) comprises a mount (5) for the pin (3), said mount being arranged eccentrically in the adapter element (4), and wherein the adapter element (4) can be secured in different orientations on the pin (3).

2. Roller tongue (1) according to Claim 1, wherein the adapter element (4) can be secured on the pin (3) by means of a fastening element (6) which prevents rotation of the adapter element (4) relative to the pin (3).

3. Roller tongue according to Claim 1 or 2, wherein the adapter element (4) can be secured on the pin (3) by means of a fastening element (6) which limits axial movement of the adapter element (4) on the pin (3).

4. Roller tongue (1) according to one of the preceding claims, wherein the roller (2) is mounted in a rotatable manner on the adapter element (4) and is secured against axial movement on the adapter element (4) by means of a radially deflectable snap-fit element (9).

5. Roller tongue (1) according to one of the preceding claims, wherein the roller (2) is mounted in a rotatable manner on the adapter element (4) and the adapter element (4) has a plurality of circumferentially running recesses (10).

6. Locking system for an insulation door, having an actuation means (11), which can be rotated about an actuation axis, wherein a roller tongue (1) according to one of the preceding claims is fastened on an element of the locking system such that the pin (3) is oriented transversely to the actuation axis and can be pivoted by the actuation means (11), about the actuation axis, between an open position and a closed position.

7. Locking system according to Claim 6, wherein the actuation means (11) is designed in the form of a handle and the pin (3) of the roller tongue (1) is fastened directly on the handle.

8. Locking system according to Claim 6, wherein, in the fitted state, an actuation shaft, which is coupled to the actuation means (11), can be arranged on a rear side of the door and the roller tongue (1) is fastened on the actuation shaft.

## Revendications

1. Came rouleau (1) pour un système de fermeture, comprenant un axe qui peut être fixé au système de fermeture, et comprenant un rouleau (2) supporté de manière rotative sur l'axe, **caractérisée en ce que** l'axe est réalisé en plusieurs parties et comprend une goupille (3) ainsi qu'un élément adaptateur (4), l'élément adaptateur (4) comprenant un logement (5) pour la goupille (3), disposé de manière excentrique dans l'élément adaptateur (4), et l'élément adaptateur (4) pouvant être fixé dans différentes orientations sur la goupille (3).

2. Came rouleau (1) selon la revendication 1, dans laquelle l'élément adaptateur (4) peut être fixé à la goupille (3) au moyen d'un élément de fixation (6) qui empêche une rotation relative de l'élément adaptateur (4) par rapport à la goupille (3).

3. Came rouleau selon la revendication 1 ou 2, dans laquelle l'élément adaptateur (4) peut être fixé à la goupille (3) au moyen d'un élément de fixation (6) qui limite un mouvement axial de l'élément adaptateur (4) sur la goupille (3).

4. Came rouleau (1) selon l'une quelconque des revendications précédentes, dans laquelle le rouleau (2) est supporté de manière rotative sur l'élément adaptateur (4) et est empêché de se déplacer axialement par un élément d'encliquetage (9) pouvant être dévié radialement, au niveau de l'élément adaptateur (4).

5. Came rouleau (1) selon l'une quelconque des revendications précédentes, dans laquelle le rouleau (2) est supporté de manière rotative sur l'élément adaptateur (4) et l'élément adaptateur (4) présente plusieurs évidements (10) s'étendant dans la direction périphérique.

6. Système de fermeture pour une porte d'isolation, comprenant un organe d'actionnement (11) pouvant tourner autour d'un axe d'actionnement, une came rouleau (1) selon l'une quelconque des revendications précédentes étant fixée au niveau d'un élément du système de fermeture de telle sorte que la goupille (3) soit orientée transversalement à l'axe d'actionnement et puisse être pivotée par l'organe d'actionnement (11) autour de l'axe d'actionnement entre une position d'ouverture et une position de fermeture.

7. Système de fermeture selon la revendication 6, dans lequel l'organe d'actionnement (11) est réalisé sous forme de poignée et la goupille (3) de la came rouleau (1) est fixée directement sur la poignée.

8. Système de fermeture selon la revendication 6, dans lequel un arbre d'actionnement accouplé à l'organe d'actionnement (11) peut être disposé dans l'état monté sur un côté arrière de la porte et la came rouleau (1) est fixée à l'arbre d'actionnement.
